# EUROPÄISCHE PATENTANMELDUNG

(11) **EP 0 475 113 A1**
(43) Veröffentlichungstag der Anmeldung: **18.03.1992**
(21) Anmeldenummer: 91113759.4
(22) Anmeldetag: 16.08.1991
(51) Int. Cl.: B65H 1/12

(54) **Papierkassette für ein Kopiergerät**

(30) Priorität: 11.09.1990 DE 9012932 U
(71) Anmelder: Develop Dr. Eisbein GmbH & Co., D-70839 Gerlingen (DE)
(72) Erfinder: Neugebauer, Alfred, W-7000 Stuttgart 31 (DE)
(74) Vertreter: Wilhelm & Dauster Patentanwälte European Patent Attorneys

(57) **Zusammenfassung**

Bei einer Papierkassette (1) zum Aufnehmen eines Blattstapels, die in eine Aufnahme (14) eines Kopiergerätes o.dgl. einsetzbar ist und die eine Auflageplatte für den Blattstapel aufweist, an der wenigstens eine die Auflageplatte vom Kassettenboden abhebende Feder (11) angreift, wird vorgesehen, daß für die Feder (11) eine Spannvorrichtung vorhanden ist, der ein Anschlag (13) der Aufnahme (14) derart zugeordnet ist, daß die Feder (11) beim Einsetzen der Papierkassette (1) in die Aufnahme (14) spannbar und beim Entnehmen aus der Aufnahme (14) entspannbar ist.

## Beschreibung

Die Erfindung betrifft eine Papierkassette zum Aufnehmen eines Blattstapels, die in eine Aufnahme eines Kopiergerätes o.dgl. einsetzbar ist und die eine Auflageplatte für den Blattstapel aufweist, an der wenigstens eine die Auflageplatte vom Kassettenboden abhebende Feder angreift.

Derartige Papierkassetten dienen dazu, die für das zugeordnete Gerät benötigten Papierblätter in Stapelform bereitzuhalten, wobei der Blattstapel gegen eine Papiereinzugswalze hin angehoben wird,die zusammen mit nachfolgenden Elementen den Papiereinzug und die Blattvereinzelung bewerkstelligt. Unabhängig von der momentanen Höhe des Blattstapels muß dieser mit dem vorderen Rand des oben liegenden Blattes des Stapels,der dem Papiereinzug zugewandt ist, stets in gleichem Abstand der Einzugswalze gegenüberliegen. Der Blattstapel wird aus diesem Grund von einer gegenüber dem Kassettenboden federelastisch abhebbaren Auflageplatte gehalten. Es ist für diesen Zweck bekannt, eine oder mehrere Schraubendruckfedern zwischen der Auflageplatte und dem Kassettenboden anzubringen. Bei einem Wiederbefüllen der Kassette mit Papier muß die Auflageplatte gegen die Kraft der Schraubendruckfedern niedergedrückt und gleichzeitig der Papierstapel eingelegt werden. Soll ein während des Papiereinlegen andauerndes Niederhalten von Hand vermieden werden, ist es aus der US-Patentschrift 4 280 692 bekannt, einen Sperrmechanismus für die Auflageplatte am Kassettenboden anzubringen. Dieser verriegelt die Auflageplatte nach einmaligem Niederdrücken und entriegelt sich selbsttätig beim Einschieben der Kassette in das Gerät.

Aufgabe der Erfindung ist es, eine Papierkassette der eingangs genannten Art zu schaffen, die einfach aufgebaut ist und eine einfache Handhabung gewährleistet.

Gelöst wird die Aufgabe bei einer Papierkassette der eingangs genannten Art dadurch, daß für die wenigstens eine Feder eine Spannvorrichtung vorgesehen ist, der ein Anschlag der Aufnahme derart zugeordnet ist, daß die Feder beim Einsetzen der Kassette in die Aufnahme spannbar und beim Entnehmen aus der Aufnahme entspannbar ist. Dadurch kann die Papierkassette problemlos befüllt werden, ohne daß hierzu ein Niederdrücken von Hand gegen die Spannkraft einer Feder notwendig ist. Die die Auflageplatte vom Kassettenboden abhebende Feder spannt sich erst beim Einschieben der Papierkassette in das Gerät, und zwar selbsttätig.

In Ausgestaltung der Erfindung ist auf beiden Seiten an die Auflageplatte seitlich neben dem Blattstapel jeweils eine Zugfeder angelenkt, die mittels einer jeweils zugeordneten Spannvorrichtung spannbar und entspannbar ist. Dadurch brauchen keinerlei Bauteile zwischen Auflageplatte und Kassettenboden angebracht werden, so daß kein Mindestabstand zwischen der Auflageplatte und dem Kassettenboden eingehalten werden muß. Die Auflageplatte kann daher in ihrer tiefsten Stellung im wesentlichen plan auf dem Kassettenboden aufliegen, der keine Vertiefungen o.dgl. aufweisen muß. Da zur Gewährleistung eines sicheren Funktionsablaufes die Auflageplatte sowieso mit etwas Abstand zu den Seitenwandungen der Kassette angeordnet ist, erfordert die Zugfederanordnung auch anderweitig keinen erhöhten Raumbedarf. Die Anordnung zweier einander gegenüberliegender Zugfedern ist für einen gleichmäßigen Anhebevorgang förderlich und vermeidet ungleichmäßige Abhebekräfte, die zu Papierstaus Anlaß geben könnten.

Eine bevorzugte Ausführungsform der Erfindung ist in den Zeichnungen dargestellt und wird nachfolgend beschrieben.
- Fig. 1: zeigt einen Ausschnitt aus einer Seitenansicht einer mit einem Blattstapel befüllten Kassette beim Einschieben in die Aufnahme eines Kopiergerätes bei weggelassener Kassettenseitenwand,
- Fig. 2: die Ansicht der Fig. 1 bei vollständig eingeschobener Kassette und
- Fig. 3: die Ansicht der Fig. 2 mit einem Papierstapel von nur noch geringer Höhe.

In Fig. 1 ist eine Kassette (1) zu Beginn des Einschubvorgangs in eine schematisch angedeutete Aufnahme (14) eines Kopiergerätes (Einschubrichtung E) im Ausschnitt dargestellt. Zur Sichtbarmachung der erfindungswesentlichen Teile ist die in der Figur vornliegende Seitenwand der Kassette (1) nicht dargestellt.

Auf einem Boden (2) der Kassette (1) liegt im wesentlichen plan eine Auflageplatte in Form eines Anfederbleches (3) auf, das an seinem in Einschubrichtung (E) hinteren Ende am Kassettenboden (2) drehbar angelenkt und mit seinem vorderen Ende wie nachstehend beschrieben anhebbar ist. Auf das Anfederblech (3) ist Papier als Blattstapel (16) aufgelegt. Die Kassette (1) ist in Fig. 1 mit einem neuen Blattstapel (16) voll befüllt, so daß sich der Blattstapel (16) fast bis zur Oberkante der Kassette (1) erstreckt und die gegenüberliegende Seitenwand (4) der Kassette (1) in der Ansicht der Fig. 4 bis zu deren Oberkante verdeckt. Das Anfederblech (3) ist in üblicher Weise an seinem in Einschubrichtung (E) hinteren Ende am Kassettenboden (2) drehbar angelenkt und hält jeweils das oberste Blatt gegen Eckenseparatoren und im Eingriffsbereich einer Einzugswalze.

Zum Anheben des Anfederblechs (3) dienen zwei auf der Innenseite der beiden Seitenwände der Kassette (1) symmetrisch gegenüberliegend angebrachte Zugfedern (11), von denen nur eine dargestellt ist. Die Zugfedern (11) sind jeweils einerseits an einem am Seitenrand des Anfederblechs (3) rechtwinklig nach oben abgebogenen Fortsatz (10) und andererseits an einer an der Kassettenseitenwand angebrachten Halterung festgelegt. Die Halterung ist als Scheibe (6) gebildet, die mittels einer Achse (5) um diese drehbar an der Seitenwand der Kassette (1) angebracht ist. Die Scheibe (6) braucht nicht wie gezeigt kreisförmig zu sein, sondern kann auch nockenartig mit entlang des Umfangs nicht konstantem Radius geformt sein. Die Zugfeder (11) ist am Umfang der Scheibe (6) an einem radialen Fortsatz (9) festgelegt. Der Umfang der Scheibe (6) weist zudem in nicht gezeigter Weise eine halbkreisförmige Rille auf, in der die über einen Teil des Umfangs verlaufende Zugfeder (11) geführt und dadurch seitlich gesichert ist. Des weiteren weist die zur Halterung und Spannung der Zugfeder (11) dienende Scheibe (6) einen radial abstehenden Hebel (7) auf, der auf seiner der Einschubrichtung (E) zugewandten Seite abgeschrägt ist und dadurch an seinem Ende eine keilförmige Anlauffläche (12) bildet. Weiterhin ist an der Kassettenseitenwand ein Anschlagbolzen (8) fest angebracht. In der gezeigten Stellung, in der die Kassette (1) noch nicht vollständig in die Aufnahme (14) eingeschoben ist, liegt der Hebel (7) mit seiner Anlauffläche (12) am Anschlagbolzen (8) an, wodurch die Stellung der Scheibe (6) bei nicht eingeschobener Kassette (1) definiert ist. Die Feder (11) ist in der gezeigten Stellung - Hebel (7) am Anschlagbolzen (8) anliegend und Anfederblech (3) am Kassettenboden (2) aufliegend - weitgehend entspannt. Um im gespannten Zustand eine ausreichende Abhebekraft auszuüben, sind die Federkonstante der Zugfedern (11) sowie der den Federspannweg bestimmende Radius der Scheibe (6) geeignet zu wählen.

In Fig. 1 ist weiterhin ein Anschlagbolzen (13) gezeigt, der ortsfest in der Aufnahme (14) des Kopiergerätes angebracht ist. Hierbei ist zu erkennen, daß bei weiterem Einschieben der Kassette (1) in Einschubrichtung (E) die Scheibe (6) über ihren radialen Hebel (7) mit diesem ortsfesten Anschlagbolzen (13) zusammenwirkt. Das Zusammenwirken besteht darin, daß bei weiterem Einschieben der Kassette (1) der Hebel (7) mit seiner Anlauffläche (12) gegen den Anschlagbolzen (13) anläuft und danach eine Drehbewegung der Scheibe (6) verursacht, wobei sich der Hebel (7) vom Anschlagbolzen (8) entfernt, bis bei vollständig eingeschobener Kassette die in Fig.2 gezeigte Stellung erreicht ist. Hierbei ist wichtig, daß die nunmehr von der gespannten Zugfeder (11) ausgeübte Kraft nicht so gerichtet ist, daß sie der Einschubbewegung entgegenwirkt, um ein unerwünschtes Herausbewegen der Kassette aus ihrer Endposition zu vermeiden. Dies ist dadurch erreicht, daß sich die Drehachse (5) tiefer in der Aufnahme befindet, als der Anschlagbolzen (13) und der Hebel (7) über seine vertikale Stellung hinaus gedreht ist, so daß die vom Anschlagbolzen (13) auf die Papierkassette (1) ausgeübte Kraft nur eine vernachlässigbare Komponente entgegen der Einschubrichtung (E) aufweist. Diese günstige Anordnung erspart eine zusätzliche Verriegelungseinrichtung für die Papierkassette (1).

Wie aus Fig. 2 zu erkennen ist, wird die Vergrößerung der Federlänge dadurch erreicht, daß aufgrund der Drehbewegung der Scheibe (6) und damit des Fortsatzes (9) die Feder (11) nunmehr über einen größeren Teil des Umfangs der Scheibe (6) geführt ist. Die so erfolgte Spannung der Zugfeder (11) dient dazu, das Anfederblech (3) anzuheben und den Blattstapel (16) gegen die nicht gezeigten Eckenseparatoren anzudrücken. Durch die Spannkraft der Feder (11) wird das Anfederblech (3) um einen geringfügigen Winkel (K2) angehoben, der durch die Position der nicht gezeigten Drehachse am Kassettenboden (2) für das Anfederblech (3) und das Anliegen des Papierstapels (16) an den Eckenseparatoren bestimmt ist.

Im Laufe des Betriebs nimmt die Dicke des Blattstapels (16) immer weiter ab, wodurch sich entsprechend die relative Lage des Anfederblechs (3) zum Kassettenboden (2) ändert.

Eine Situation, bei der nur noch ein Papierstapel (15) geringer Höhe in der Kassette (1) vorhanden ist, stellt die Fig. 3 dar. Die Zugkraft der Feder (11) und die abnehmende Höhe des Papierstapels (15) haben bewirkt, daß das Anfederblech (3) nunmehr bereits um einen größeren Winkel (K1) gegenüber dem Kassettenboden (2) angehoben ist, so daß nach wie vor der Bereich der vorderseitigen Ecken des obersten Blattes gegen die Eckenseparatoren angedrückt ist. Die Feder (11) ist so gewählt, daß sie auch in der in Fig. 3 gezeigten Position, bei der die Federlänge gegenüber der Position in Fig. 2 durch das Abheben auch des Fortsatzes (10) wieder verkürzt ist, noch die notwendige Zugkraft für das Andrücken auch des letzten Blatts des Stapels (15) an die Eckenseparatoren und damit zum Halten dieses Blattes in der Bereitstellungsposition für die Papiereinzugswalze zur Verfügung stellt.

Beim Herausziehen der Kassette (1) bewegt sich die Scheibe (6) in die in Fig. 1 gezeigte Lage zurück. Ausgelöst wird dies zum einen durch die nach unten gerichtete Gewichtskraft des Anfederblechs (3) und eventuell noch auf dem Anfederblech (3) verbliebener Papierblätter und zum anderen durch das Freigeben der Rückdrehbewegung durch den Anschlagbolzen (13). Bei herausgenommener Kassette (1) liegt also bereits die in Fig. 1 gezeigte Position von Anfederblech (3) und Scheibe (6) vor. Beim Befüllen mit dem Blattstapel (16) kann dieser daher einfach eingelegt werden. Das Anfederblech (3) liegt im wesentlichen plan am Kassettenboden (2) an und braucht nicht gegen die Kraft einer Feder niedergehalten zu werden. Die über den Hebel (7) mit dem Anschlagbolzen (13) zusammenwirkende Scheibe (6) bewirkt vielmehr, daß die wesentliche Zugkraft der Feder (11) erst bei in die Aufnahme (14) eingeschobener Kassette (1) wirksam wird. Das Wiederbefüllen der Kassette (1) ist damit wesentlich erleichtert.

Durch die an die Seitenwänden der Kassette (1) angebrachten Zugfedern (11) entfällt das Anbringen irgendeines Bauteils zwischen Anfederblech (3) und Kassettenboden (2), so daß die Bauhöhe der Kassette (1) im wesentlichen nur durch die Dicke des Kassettenbodens (2), des Anfederblechs (3) und der Höhe des Blattstapels (16) bestimmt ist. Ein die Bauhöhe weiter vergrößernder Zwischenraum zwischen Anfederblech (3) und Kassettenboden (2) zur Aufnahme einer Druckfeder oder von Verriegelungselementen kann hier entfallen.

Durch die symmetrische Anordnung zweier Zugfedern an beiden Seitenwänden der Kassette (1) erfolgt das Abheben des Anfederblechs (3) bzw. des darauf liegenden Papierstapels (16, 15) gleichmäßig, so daß keine Schwierigkeiten beim Papiereinzug auftreten.

Es versteht sich, daß neben dem gezeigten Ausführungsbeispiel der Halterung in Form der Scheibe (6) auch eine andersartige, bewegliche Halterung an einer Kassettenseitenwand vorgesehen sein kann, die beim Einschieben der Kassette (1) durch einen Anschlag des Kopiergerätes bewegt wird. So kann beispielsweise eine den Fortsatz (9) für die Federbefestigung tragende Halterung an einer Seitenwand vertikal verfahrbar angeordnet sein und mit einem als Keilfläche ausgebildeten Anschlag in der Aufnahme so zusammenwirken, daß die Halterung beim Kassetteneinschub durch das Aufschieben auf die Keilfläche vertikal nach oben bewegt und so eine zugehörige Zugfeder gespannt wird. Auch Kombinationen aus Rotations- und Translationsbewegung sind für die mit einer Seitenwand der Kassette (1) verbundene Halterung möglich.

Jedenfalls muß gewährleistet sein, daß einerseits zur Ausübung einer genügend großen Spannkraft ein ausreichend großer Federspannweg zur Verfügung gestellt ist und andererseits die bei eingeschobener Kassette wirkenden Federkräfte letztere nicht entgegen der Einschubrichtung belasten und sie dadurch etwa aus der Endposition herausbewegen. Bei Bedarf kann dieses durch eine zusätzliche Federverrastung verhindert werden.

## Patentansprüche

1. Papierkassette zum Aufnehmen eines Blattstapels, die in eine Aufnahme eines Kopiergerätes o.dgl. einsetzbar ist und die eine Auflageplatte für den Blattstapel aufweist, an der wenigstens eine die Auflageplatte vom Kassettenboden abhebende Feder angreift, dadurch gekennzeichnet, daß für die wenigstens eine Feder (11) eine Spannvorrichtung vorgesehen ist, der ein Anschlag (13) der Aufnahme (14) derart zugeordnet ist, daß die Feder (11) beim Einsetzen der Papierkassette (1) in die Aufnahme (14) spannbar und beim Entnehmen aus der Aufnahme entspannbar ist.

2. Papierkassette nach Anspruch 1, dadurch gekennzeichnet, daß auf beiden Seiten an die Auflageplatte (3) seitlich neben dem Blattstapel (16) jeweils eine Zugfeder (11) angelenkt ist, die mittels einer jeweils zugeordneten Spannvorrichtung spannbar und entspannbar ist.

3. Papierkassette nach Anspruch 1 oder 2, dadurch gekennzeichnet, daß als Spannvorrichtung jeweils eine in der zugehörigen Seitenwand der Papierkassette (1) drehbar gelagerte Scheibe (6) vorgesehen ist, an deren Umfang jeweils ein Ende der Zugfeder (11) festgelegt ist.

4. Papierkassette nach Anspruch 3, dadurch gekennzeichnet, daß die Scheiben (6) mit von ihnen im wesentlichen radial abragenden Spannhebeln (7) versehen sind, denen jeweils ein Anschlag (13) der Aufnahme (14) zugeordnet ist.

5. Papierkassette nach Anspruch 3 oder 4, dadurch gekennzeichnet, daß der Umfang der Scheiben (6) mit einer Führungsnut für die Zugfedern (11) versehen ist.

6. Papierkassette nach Anspruch 4 oder 5, dadurch gekennzeichnet, daß die Seitenwände der Papierkassette (1) mit jeweils einem dem Spannhebel (7) der Scheibe (6) zugeordneten, die Bewegung in Entspannungsrichtung begrenzenden Anschlag (8) versehen sind.
